# EUROPÄISCHE PATENTSCHRIFT

(11) **EP 2 736 063 B1**
(45) Veröffentlichungstag und Bekanntmachung des Hinweises auf die Patenterteilung: **10.05.2017**
(21) Anmeldenummer: 13004957.0
(22) Anmeldetag: 16.10.2013
(51) Int. Cl.: H01H 50/04, H01H 50/64, H01H 50/02, H01H 50/54

(54) **Isolationsaufbau für den Kontaktsatz eines Relais**
Insulation structure for the contact set of a relay
Structure d'isolation pour le jeu de contact d'un relais

(30) Priorität: 21.11.2012 DE 102012022792
(43) Veröffentlichungstag der Anmeldung: 28.05.2014
(73) Patentinhaber: Hengstler GmbH, 78554 Aldingen (DE)
(72) Erfinder: Kellner, Jozef, 05971 Vlkovce (SK)
(74) Vertreter: Riebling, Peter

(56) Entgegenhaltungen:
- WO-A1-2010/098081
- JP-A- 2010 198 958
- JP-U- S63 137 431
- US-A- 5 160 910
- US-A1- 2012 154 077

## Beschreibung

Die Erfindung betrifft einen Isolationsaufbau für den Kontaktsatz eines Relais gemäß dem Oberbegriff des Anspruches 1.

Bei derartigen Relais sind die Kontaktreihen des Kontaktsatzes entweder nur durch Luftstrecken oder durch bewegliche oder feststehende Rippen voneinander getrennt. Zwischen den Rippen ist meist ein Betätiger angeordnet, welcher T-förmig oder U-förmig ausgebildet ist und am Anker und den beweglichen Teilen abgestützt ist.

Die EP 0 634 767 B1 offenbart ein Relais mit einem Kontaktsatz. Mit der Figur 2 ist das Relais mit einer Haube und einem Federbock dargestellt.

An der Haube sind jeweils zwei feste Stege und an dem darunter liegenden Federbock ebenfalls zwei feste Stege angeordnet. Zwischen diesen Stegen ist ein beweglicher horizontaler Betätiger angeordnet, welcher einen vertikalen Flügel aufweist. Der vertikale Flügel ist zwischen den Stegen angeordnet, wobei er die Stege der Haube und des Federbockes teilweise überdeckt. Dadurch wird eine Isolation zwischen den Kontaktreihen erreicht.
Nach dem Stand der Technik ist daher bekannt, dass sowohl die Haube, als auch der Federbock feststehende vertikale Stegen aufweisen, wobei dazwischen ein bewegbarer Betätiger mit mindestens einem vertikalen Flügel angeordnet ist. Die gewünschte Isolationsstrecke wird somit durch die festen Stege und den bewegbaren, vertikalen Flügel des Betätigers erreicht.

Mit dem Gegenstand der EP 0 192 928 A1 ist ein elektromagnetisches Relais nach dem Oberbegriff der unabhängigen Ansprüche 1 bis 3 bekannt geworden, bei dem die haubenseitigen Stege 25 die federbockseitigen Stege 23 übergreifen. Der Betätiger ist jedoch außerhalb dieses Raumes zwischen den haubenseitigen und den federbockseitigen Stegen an der Seitenwand der Haube angeordnet. Damit ergibt sich ein sehr raumgreifender Aufbau, weil die Betätiger außen an den sich überlappenden Stegen angeordnet sind, wodurch sich ein sehr breiter Gehäuseaufbau ergibt. Der Antrieb des Betätigers ist zwischen den Stegen im mittleren Innenraum der Federbock angeordnet, was mit dem Nachteil verbunden ist, dass der Gehäuseaufbau sehr breit wird. Bei dem an die Kontaktfedern betätigende Betätiger sind die Kontakte angeordnet. Der Betätiger ist demnach auch Kontaktträger. Der Betätiger vermag deshalb keine zusätzliche Isolationswirkung zwischen den aktiven und den passiven Kontaktfedern zu erbringen. Bei einem unerwünschten Kontaktabbrand im Bereich der Kontaktsätze kommt es zu unerwünschten Fehlfunktionen, z. B. zum Kontaktschluss innerhalb eines Kontaktes.

Die ein ähnliches elektromagnetisches Relais betreffende EP 0 954 001 A1 zeigt lediglich einen sehr kurzen in den Innenraum des Relais hineinragenden haubenseitigen Steg 71, der in eine v-förmig sich nach oben öffnende Nut 49 von zwei kurzen, an der Oberseite der Federbock angeordneten v-förmigen Stegen 63 eingreift. Damit ist der Nachteil verbunden, dass es überhaupt zu keiner Schutzwirkung der Kontakte durch den haubenseitigen und die federbockseitigen Stege kommt.

Aus der DE 34 37 544 C2 ist ein Kleinspannungsrelais bekannt geworden, bei dem lediglich zwischen zwei Kontaktkammern eine mittlere Trennwand 26 angeordnet ist, die mit ihrem unteren freien Ende in eine zugeordnete, v-förmig nach oben sich öffnende Nut zwischen zwei federbockseitigen Schenkeln eines Federbocks eingreift.

In jeder Kontaktkammer ist jeweils ein Kontakt angeordnet. Der Betätiger ist als galvanisch leitfähiges Element ausgebildet, und die Kontakte in den beiden Kontaktkammern sind deshalb galvanisch miteinander verbunden. Die mittlere Trennwand 26 hat zwar auch die Aufgabe, ein Eindringen von Kontaktabbrand von der einen Seite in die andere zu vermeiden, aber weil die Kontakte der einen Kammer mit den Kontakten der anderen Kammer galvanisch verbunden sind, kommt es auf eine Isolation zwischen den Kontakten auf der einen Seite der Kammer und den Kontakten auf der anderen Seite der Kammer nicht an, weil es sich hierbei um galvanisch miteinander verbundene Kontakte handelt.

Die Erfindung hingegen geht davon aus, dass in einem Relais auf der Federbockseite eine Vielzahl von galvanisch zueinander getrennten Kontakte angeordnet sind, die unterschiedlichste Potentiale führen und die wahlweise als Öffner und/oder Schließer ausgebildet sind. Wichtig ist demnach, dass bei den unterschiedlichen, als Öffner oder Schließer ausgebildeten, unterschiedliche Potentiale führenden Kontakten stets vermieden wird, dass das Potential des einen Kontaktes zum Potential des anderen Kontaktes, z. B. durch eine Isolationsüberbrückung (Leitfähigkeitsbrücke) verschleppt wird. Eine solche Leitfähigkeitsbrücke kann z. B. durch einen zwischen den Kontakten entstehenden Kontaktabbrand entstehen, der unbeabsichtigt und unerwünscht in Richtung auf den anderen Kontakt verschleppt wird.

Hier setzt die Erfindung ein, die eine solche Verschleppung von Kontaktabbrand in den unterschiedlichen Potentialen führenden Kontakten eines Relais verhindert.

Die JP 2010198958 A offenbart ein Relais mit einem Kontaktsatz nach dem Oberbegriff des Anspruches 1. Die haubenseitigen Stege 91 a und 91 b übergreifen jedoch nur teilweise eine mittlere, federbockseitige Trennwand zwischen den ein unterschiedliches Potential aufweisenden Kontaktfedern. Diese haubenseitigen Stege sind deshalb nur zur Zentrierung der Haube auf dem Federbock des Relais geeignet und können einen Kriechstrom von der einen Seite der mittleren Trennwand des Federbocks auf die andere Seite wegen ihrer unzureichenden Länge in Richtung auf den Betätiger nicht unterbinden.

Der Betätiger weist ferner nach oben gerichtete Ansätze auf, die jedoch nicht fluchtend zu denen, der Zentrierung dienenden, haubenseitigen Stege angeordnet sind, sondern versetzt hierzu liegen, und demzufolge vermag ein solches Relais nicht eine Verschleppung von Kontaktabbrand in die unterschiedlich potential-führenden Kontakte des Relais zu verhindern.

Dieser Nachteil wohnt auch der WO 2010/098081 A1 zugrunde. Die genannte Druckschrift zeigt einen gleichen Relais-Aufbau, wie er aus der JP 2010-198958 A zu entnehmen ist.

Auch dort sind am Betätiger seitlich angeformte Ansätze vorhanden, die jedoch lediglich der Verbesserung der Gleiteigenschaft des Betätigers auf den federbockseitigen Stegen dienen. Die genannten Ansätze können jedoch nicht eine Verschleppung von Kontaktabbrand in die unterschiedlichen potential-führenden Kontakte des Relais verhindern.

In der JP S 63137431 U werden Kontaktkammern eines Federbocks beschrieben, wobei jede Kontaktkammer einerseits aus Flächen der Haube und andererseits aus federbockseitigen Stegen gebildet ist. Die genannte Druckschrift offenbart eine Nut-Feder-Verbindung zwischen einem mittleren haubenseitigen Steg und dem mittleren federbockseitigen Steg. Eine solche Nut-Feder-Verbindung, die sich über die gesamte Länge auf von mehreren, hintereinander gereihten Kontaktfedern erstrecken soll, ist jedoch bei kleinen Relais schwierig zu bewerkstelligen.

Will man ein solches Relais zusammensetzen, besteht die Gefahr, dass der Steg verbogen wird oder sogar abbricht oder sich in der Breite pilzförmig aufweitet, so dass dann der Bewegungsspielraum für den etwa U-förmig profilierten Betätiger eingeschränkt wird oder dieser sogar völlig unbeweglich wird, weil er durch aufgepilztes Material des Steges in seiner Bewegung gestört wird.

Am Betätiger sind keine Flügel zur Abkammerung und Verbindung mit haubenseitigen Stegen angeordnet.

Aus der US 2012/154077 A1 ist ein weiteres Relais bekannt geworden, bei dem jedoch keine Abkammerung von unterschiedliches Potential führenden Kontaktfedern gegeben ist. Eine Abkammerung zwischen haubenseitigen Stegen, den Flügeln an einem Betätiger und einer mittleren Trennwand ist dort nicht zu entnehmen.

Aufgabe der vorliegenden Erfindung ist es demnach ausgehend von der JP 2010198958 A, eine Anordnung auf kleinstem Bauraum zu erlangen, die insbesondere die Anforderung an die Isolierung auf kleinstem Bauraum zwischen den Kontaktreihen des Kontaktsatzes eines Relais erfüllt.

Zur Lösung der gestellten Aufgabe ist die Erfindung durch technische Lehre der unabhängigen Ansprüche 1 bis 3 gekennzeichnet.

Merkmal der Erfindung ist, dass die Ausformung des Betätigers mit daran ansetzenden Flügeln nun dafür sorgt, dass die Isolation zwischen den Kontakten verbessert wird. Wenn also im Bereich des Betätigers und der vom Betätiger betätigten Kontakte ein Abbrand erfolgt, sorgen die Flügel für eine Abdeckung der sich gegenseitig überlappenden Hauben und federbockseitigen Stege von der Seite her, so dass ein Kontaktabbrand an den Kontaktsätzen nicht in den Isolationszwischenraum eindringen kann, der sich durch die gegenseitig sich überlappenden hauben und federbockseitigen Stege ergibt.

Damit wird dieser Zwischenraum, der sich durch die ineinander eingreifenden haubenseitigen und federbockseitigen Stege ergibt, nicht mit einem Kontaktabbrand belastet, der zu einer Verminderung des Isolationsabstandes führen könnte.

Der Isolationsabstand, der sich durch die labyrinthartig ineinander greifenden hauben- und federbockseitigen Stege ergibt, wird also nicht durch ein dort eindringenden Kontaktabbrand vermindert oder sogar überbrückt.

Dies ist ein Vorteil der Erfindung, denn nunmehr kann auf engstem Raum ein hoher Isolationsabstand erzeugt werden, weil von vorneherein durch an Betätiger angeordnete Flügel verhindert wird, dass ein von den Kontaktsätzen auf Seiten des Betätigers verursachter Kontaktabbrand in den Isolationszwischenraum zwischen den ineinander greifenden hauben- und federbockseitigen Stege gelangt.

Die Erfindung beschreibt in drei unabhängigen Patentansprüchen, wie dieser Isolationsaufbau mit ineinander greifenden hauben- und federbockseitigen Stegen gebildet ist. Im Wesentlichen handelt es sich um einen labyrinthartigen Aufbau, so dass also jeweils ein oder zwei Stege an der Haubenseite angeordnet sind und die ein oder zwei haubenseitigen Stege stets in einen gegenüberliegenden Aufbau von ein oder zwei federbockseitigen Stegen eingreifen, wobei sich die Stege über einen sehr großen Weg einander überlappen und praktisch den gesamten Aufbauraum zwischen der Unterseite der Haube und der Oberseite des Federbocks abdecken.

Die Flügel des Betätigers sind dann entweder in Verlängerung zu der Flucht der haubenseitigen oder der federbockseitigen Stege angeordnet, so dass damit eine optimale seitliche Abdeckung des gesamten Aufbauraums zwischen der Unterseite der Haube und der Oberseite des Federbocks erreicht wird.

Statt einer fluchtenden Anordnung der Flügel des Betätigers zu der Ebene der Stege kann es auch in einer anderen Ausgestaltung möglich sein, dass die Flügel des Betätigers nicht in einer Ebene angeordnet sind, sondern in einem seitlichen Abstand zu den haubenseitigen oder federbockseitigen Stegen, diese aber dennoch von der Seite her optimal abdecken.

Durch alle beschriebenen Ausführungsformen wird somit eine optimale seitliche Abdeckung der wichtigen Isolationsstrecke zwischen den ineinander greifenden hauben- und federbockseitigen Stege erreicht, und zwar durch die erfindungsgemäßen Flügel des Betätigers, die ein Eindringen von auf der Seite des Betätigers angeordneten Kontakten und einem dort entstehenden Kontaktabbrand in den Isolationszwischenraum vermeiden.

Merkmal ist, dass zur Isolation zwischen den Kontaktreihen des Kontaktsatzes die Haube mindestens einen festen Steg und der Federbock ebenfalls mindestens einen festen Steg aufweist. Der bewegbare Betätiger ist hierbei außerhalb des Isolationsaufbaues angeordnet.

Der Isolationsaufbau besteht demnach in einer ersten Ausführung aus zwei zueinander parallelen und zueinander beabstandeten haubenseitigen Stegen und einem federbockseitigen Steg, der zwischen die haubenseitigen Stegen eingreift, und somit eine günstige Isolation bietet oder in einer zweiten Ausführung besteht der Isolationsaufbau aus zwei, zueinander parallelen und zueinander beabstandeten federbockseitigen Stegen und einem haubenseitigen Steg, der zwischen die federbockseitigen Stegen eingreift.

Wesentlich ist demnach, dass der Betätiger nicht Teil dieses Isolationsaufbaus ist, sondern außerhalb des Isolationsaufbaus angeordnet ist.

So weist eine vorteilhafte Ausführungsform der Erfindung an der Haube zwei vertikale, zueinander beabstandete, feste Stege und am Federbock einen vertikalen, festen Steg auf. Der einzelne Steg des Federbocks ist zwischen den vertikalen Stegen der Haube angeordnet. Die vertikalen Längen der Stege sind so ausgebildet, dass sie sich gegenseitig, seitlich überdecken.

Der vertikale Steg des Federbockes taucht somit zwischen die beiden Stege der Haube ein. Dadurch werden lange Isolationsstrecken zwischen den ineinander greifenden Stegen der Haube und des Federbocks gebildet, ohne dass der Betätiger an der Isolation teilnimmt. Es kommt demnach nicht mehr darauf an, dass der Betätiger mit gegebenenfalls angeformten Flügeln die Isolationsstrecke vergrößern muss, wie dies beim Stand der Technik der Fall ist.

Neu bei der Erfindung ist nun, dass der Betätiger nicht mehr zwischen den zwei Stegen der Haube bzw. des Federbocks geführt wird. Dadurch ergibt sich der Vorteil, dass durch die besondere Anordnung der feststehenden Stege der Haube und des Federbockes, eine vom Betätiger unabhängige gute Isolierung auf kleinstem Bauraum erreicht wird.

Selbstverständlich lässt sich die Anordnung auch spiegeln, sodass die beiden Stege der Haube auch an dem Federbock angeordnet sein können und die Haube den einzelnen Steg aufweist, welcher zwischen den beiden Stegen angeordnet ist.

Vorteilhaft bei der Erfindung ist, dass der mindestens eine bewegbare Betätiger nicht zwischen den Stegen verläuft, sondern durch den einzelnen Steg, welcher entweder an der Haube oder am Federbock angeordnet ist, getrennt wird.

Die Eintauchtiefe der einzelnen, entgegen gesetzten Stege muss so ausgebildet sein, dass stets eine gute Erfüllung der Anforderung gewährleistet ist. So kann die Höhe der Stege natürlich variieren.

Der bewegbare Betätiger ist am Aufbau der Isolation nicht beteiligt. So bilden die zwei Stege und der von unten hereinragende einzelne Steg eine Isolation aus, wobei der mindestens eine Betätiger für eine Kontaktreihe außerhalb dieser Isolation bewegbar angeordnet ist.

Vorteilhaft ist, dass beim Aufbau der Isolation keine bewegten Teile beteiligt sind, wie es nach dem Stand der Technik bekannt ist.

Im Folgenden wird die Erfindung anhand von lediglich einen Ausführungsweg darstellenden Zeichnungen näher erläutert. Es zeigen:
Figur 1: schematische Darstellung eines Isolationsaufbaues nach dem Stand der Technik mit zwei Stegen
Figur 2: schematische Darstellung eines Isolationsaufbaues nach dem Stand der Technik mit vier vertikalen Stegen
Figur 3: schematische Darstellung eines Isolationsaufbaues nach der Erfindung nach einem ersten Ausführungsbeispiel
Figur 4: schematische Darstellung eines Isolationsaufbaues nach der Erfindung nach einem zweiten Ausführungsbeispiel
Figur 5: schematische Darstellung eines Isolationsaufbaues der Erfindung nach dem dritten Ausführungsbeispiel
Figur 6: schematische Darstellung eines Isolationsaufbaues der Erfindung nach einem vierten Ausführungsbeispiel

Die dargestellten Zeichnungen nach der Erfindung gemäß den Figuren 3 bis 6 zeigen mögliche erste Ausführungsformen der Anordnung von haubenseitigen und federbockseitigen Stegen.

Es ist jedoch nicht zeichnerisch dargestellt, dass die hier dargestellte Steganordnung genau umgekehrt sein kann. Wenn man nämlich die Zeichnungen nach den Figuren 3 bis 6 auf den Kopf stellt und davon ausgeht, dass bei den auf den Kopf gestellten Zeichnungen immer oben die Haube 2 angeordnet ist und unten der Federbock 3, so ist dies ein weiteres Ausführungsbeispiel für alle Zeichnungen nach den Figuren 3 bis 6, dass ebenfalls von den Patentansprüchen umfasst sein soll.

Im Ergebnis heißt dies, dass die in den Figuren 3 bis 6 dargestellte zeichnerische Ausführungsform der Hauben und federbockseitigen Stege umgekehrt werden kann, so dass die Bezugszeichen 2 und 3 gegeneinander ausgetauscht sind.

So wie die Figur 3 im Vergleich zur Figur 4 die kinematische Umkehrung der Steganordnung zeigt, kann dies auch bei den Figuren 5 und 6 durchgeführt werden. Es ist deshalb in den Figuren 5 und 6 nicht die kinematische Umkehrung dargestellt, die aber unter den Schutzbereich der Erfindung fallen soll.

Mit der Figur 1 wird ein Isolationsaufbau für ein Relais nach dem Stand der Technik gezeigt. Der Isolationsaufbau 1 besteht im Wesentlichen aus einer Haube 2 und einem gegenüberliegenden Federbock 3.

An der Haube 2 ist ein vertikal nach unten ragender erster Steg 5 angeordnet. Der gegenüberliegende Federbock weist einen vertikal nach oben in Richtung der Haube erstreckenden Steg 6 auf. Zwischen den beiden Bauteilen der Haube 2 und dem Federbock 3 und den dazugehörigen Stegen 5 und 6 ist ein bewegbarer Betätiger 4 angeordnet. Der Betätiger 4 weist zwei vertikale Flügel 7 auf, die die beiden Stege 5 und 6 umgreifen. Bei der vorliegenden Ausführungsform wird die Isolation des Kontaktsatzes durch die beiden Stege 5 und 6, sowie den beiden Flügel 7 des bewegbaren Betätiger 4 erreicht.

Mit der Figur 2 wird ein weiteres Ausführungsbeispiel nach dem Stand der Technik gezeigt. Hierbei sind die Flügel 7 des Betätigers zwischen den vertikalen Stegen 5 und 5' der Haube 2, sowie den Stegen 6 und 6' des Federbockes 3, bewegbar angeordnet ist. Dies stellt die Umkehrform der Ausführungsform nach Figur 1 dar, denn dort umschließen die Flügel 7 und 7' die einzelnen Stege 5 und 6.

Der mindestens eine Betätiger 4 ist Bestandteil des Isolationsaufbaus und wirkt als isolierende Trennung zwischen den beiden Kontaktreihen 11, 12. Er wird in senkrechter Richtung zur Zeichenebene der Figuren in den Pfeilrichtungen 10 bewegt. Der Betätiger 4 ist beim Stand der Technik in den Isolationsaufbau mit seinem Flügel 7 nach Figur 2 oder den Flügeln 7, 7' nach Figur 1 in nachteiliger Weise integriert und verschlechtert die Kriechstrom- und Isolationseigenschaften des Relais, weil die isolierende Überlappung der ortsfesten, gegeneinander gerichteten hauben- und federbockseitigen Stege durch den dazwischen bewegbaren Betätiger 4 verschlechtert wird.

Mit der Figur 3 wird ein erstes Ausführungsbeispiel nach der Erfindung gezeigt. Hierbei sind die Haube 2 und der Federbock 3 parallel und beabstandet voneinander angeordnet.

Bei allen Ausführungsbeispielen der Figuren 3 bis 6 ist hingegen dargestellt, dass die feststehenden hauben- und federbockseitigen Stege eine größere Überlappung bilden, weil der Betätiger außerhalb dieses Überlappungsbereichs angeordnet ist. Damit können die Isolationseigenschaften eines solchen Relais wesentlich verbessert werden

In Figur 3 ist als Ausführungsbeispiel dargestellt, dass auf der rechten Seite des Isolationsaufbaus eine rechte Kontaktreihe 11 und auf der gegenüberliegenden Seite des Isolationsaufbaus eine linke Kontaktreihe 12 angeordnet sind. Die Kontakte einer Kontaktreihe 11, 12 erstrecken sich hierbei senkrecht zur Zeichenebene.

In einer 1. Ausführungsform der Erfindung ist bei allen Ausführungsformen vorgesehen, dass die haubenseitigen Stege unmittelbar an die Unterseite der Haube angeformt sind und mit dieser ein werkstoffeinstückiges Teil bildet. In einer 2. Ausführungsform der Erfindung ist für alle nachfolgenden Ausführungsbeispiel vorgesehen, dass die haubenseitigen Stege nicht unmittelbar an der Unterseite der Haube selbst angeformt sind, sondern dass diese Stege an einem getrennten Träger befestigt sind und die Unterseite der Haube glatt ist und auf das Relais aufgesteckt wird.

Die gleichen Ausführungen wie für die haubenseitigen Stege gelten auch für die federbockseitigen Stege. Auch diese müssen nicht lösungsnotwendig ein werkstoffeinstückiges Teil mit dem Federbock bilden. Vielmehr können diese an einem getrennten Träger angeordnet sein und getrennt von Federbock ausgeführt werden.

Im Mittelpunkt der Erfindung steht demnach die Verbesserung des Isolationsvermögens zwischen der 1. Kontaktreihe 11 und der gegenüberliegend angeordneten 2. Kontaktreihe 12.

Die Haube 2 weist zwei vertikal verlaufende Stege 5, 5' auf, welche sich in Richtung des Federbocks 3 erstrecken. Am gegenüberliegenden Federbock 3 ist ein einzelner vertikal verlaufender Steg 6 angeordnet, welcher sich zwischen den beiden Stegen 5, 5' der Haube 2 erstreckt. Der Steg 6 taucht somit zwischen die beiden Stege 5 und 5' ein.

Mit der vorliegenden Ausführungsform wird die Isolation nur durch die feststehenden Stege 5 und 5' und den eintauchenden Steg 6 erreicht.

Der mindestens eine bewegbare Betätiger 4, 4' ist erstmals außerhalb des Isolationsaufbaus, welcher durch die Stege 5, 5' und 6 gebildet ist, angeordnet. Der bewegbare Betätiger 4, 4' weist vorzugsweise mindestens einen vertikalen Flügel 8, 8' auf.

Neu bei der vorliegenden Erfindung ist nun erstmals, dass der Isolationsaufbau rein durch die Stege 5, 5' und den hineintauchenden Steg 6 gebildet wird. Außerhalb dieses Isolationsaufbaus sind dann die bewegbaren Betätiger 4, 4' mit den Flügeln 8 und 8' angeordnet.

Mit der Figur 4 wird ein weiteres Ausführungsbeispiel der Erfindung gezeigt. Das Ausführungsbeispiel ist eine gespiegelte Variante der Ausführungsform nach Figur 3.

Ausgehend von der Haube 2 erstreckt sich nun ein vertikaler Steg 5 nach unten in Richtung des parallel verlaufenden Federbocks 3. Der Federbock 3 weist zwei vertikale Stege 6, 6' auf, welche sich in Richtung der Haube nach oben hin erstrecken. Die Stege 6, '6 sind so angeordnet, dass sie den Steg 5 umfassen.

Der Steg 5 taucht somit zwischen die beiden Stege 6, 6' ein. Dies gewährleistet die Isolation zwischen den Kontaktreihen.

Die bewegbaren Betätiger 4, 4' sind bei dem erfindungswesentlichen Aufbau außerhalb des Isolationsaufbaus, welcher durch die Stege 5, 6 und 6'gebildet wird, angeordnet.

In einer weiteren bevorzugten Ausführungsform weist der bewegbare Betätiger 4, 4' einen vertikalen Flügel 8, 8'auf, welcher an dem Betätiger angeformt ist und zur Verbesserung der Isolation dient.

Mit der Figur 5 wird eine weitere erfindungswesentliche Ausführungsform gezeigt. Hierbei weist die Haube 2 zwei vertikal nach unten verlaufende Stege 5, 5' auf, welche sich in Richtung des parallel zur Haube verlaufenden Federbocks 3 erstrecken. Der Federbock 3 weist einen einzelnen Steg 6 auf, welcher sich vertikal in Richtung der Haube erstreckt und zwischen die beiden Stege 5, 5' eintaucht. Das Ausführungsbeispiel der Figur 3 entspricht dem Ausführungsbeispiel der Figur 5, nur dass nun an dem bewegbaren Betätiger 4, 4' mindestens ein zusätzlicher Flügel 9, 9' angeformt ist.

Mit der Figur 6 wird ein weiteres Ausführungsbeispiel nach der Erfindung gezeigt. Neu bei der Ausführungsform nach Figur 6 ist, dass der Betätiger 4, 4' neben bzw. auf der Höhe der Stege 5, 5' angeordnet ist.

Bei den Ausführungsbeispielen nach den Figuren 3, 4 und 5 sind bewegbare Betätiger 4, 4' auf der Höhe des jeweils einzelnen Steges 5 oder 6 angeordnet. Bei dem Ausführungsbeispiel nach der Figur 6 sind die bewegbaren Betätiger 4, 4' jeweils auf der Höhe der zweifach ausgebildeten Stegen 5, 5' oder 6 und 6' angeordnet.

Wesentlich bei der Erfindung ist, dass der Isolationsaufbau nur durch feste Stege erreicht wird. Der bewegbare Betätiger dient generell nicht zur Isolation und ist außerhalb des erfindungswesentlichen Isolationsaufbau angeordnet.

### Zeichnungslegende

- 1: Isolationsaufbau
- 2: Haube
- 3: Federbock
- 4: Betätiger (4, 4')
- 5: Steg (5, 5')
- 6: Steg (6, 6')
- 7: Flügel (7, 7')
- 8: Flügel (8, 8')
- 9: Flügel (9, 9')
- 10: Pfeilrichtung
- 11: Kontaktreihe
- 12: Kontaktreihe

## Patentansprüche

1. Relais mit einem Kontaktsatz, welcher in einer Haube (2) und einem Federbock (3) angeordnet ist, wobei die Kontaktreihen durch einen Isolationsaufbau (1) getrennt sind, welcher aus mindestens einem feststehenden, haubenseitigen Steg (5, 5') und mindestens einem entgegen gesetzt gerichteten, feststehenden, federbockseitigen Steg (6, 6') besteht und ferner mindestens ein beweglicher Betätiger (4, 4') im Zwischenraum zwischen der Haube (2) und dem Federbock (3) angeordnet ist, wobei der Isolationsaufbau (1) aus zwei, zueinander parallelen und zueinander beabstandeten haubenseitigen Stegen (5, 5') und einem federbockseitigen Steg (6) besteht, der zwischen die haubenseitigen Stege (5, 5') eingreift, **dadurch gekennzeichnet, dass** zur Verhinderung einer Verschleppung von Kontaktabbrand in die unterschiedliche Potentiale führenden Kontakte des Relais am Betätiger (4, 4') Flügel (8, 8') angeformt sind, deren Längserstreckung parallel und fluchtend zur Ebene von zwei haubenseitigen Stegen (5, 5') angeordnet sind
und dass die Länge der beiden haubenseitigen Stege (5, 5') so gewählt ist, dass sich an deren freies Ende die Flügel (8, 8') des Betätigers (4, 4') in Verlängerung anschließen,
und dass die Länge der beiden haubenseitigen Stege (5, 5') zuzüglich der Länge der Flügel (8, 8') des Betätigers (4, 4') den Zwischenraum zwischen der Bodenseite der Haube (2) und der Oberseite des Federbocks (3) annähernd ausfüllen.

2. Relais mit einem Kontaktsatz, welcher in einer Haube (2) und einem Federbock (3) angeordnet ist, wobei die Kontaktreihen durch einen Isolationsaufbau (1) getrennt sind, welcher aus mindestens einem feststehenden, haubenseitigen Steg (5, 5') und mindestens einem entgegen gesetzt gerichteten, feststehenden, federbockseitigen Steg (6, 6') besteht und ferner mindestens ein beweglicher Betätiger (4, 4') im Zwischenraum zwischen der Haube (2) und dem Federbock (3) angeordnet ist, wobei der Isolationsaufbau (1) aus zwei, zueinander parallelen und zueinander beabstandeten federbockseitigen Stegen (6, 6') und mindestens einem haubenseitigen Steg (5) besteht, der zwischen die federbockseitigen Stege (6, 6') eingreift, **dadurch gekennzeichnet, dass** zur Verhinderung einer Verschleppung von Kontaktabbrand in die unterschiedliche Potentiale führenden Kontakte des Relais am Betätiger (4, 4') von der Oberfläche des Betätigers (4, 4') senkrecht abragende Flügel (8, 8') angeformt sind, deren Längserstreckung parallel und fluchtend zur Ebene der federbockseitigen Stegen (6, 6') angeordnet sind,
und dass die Länge der beiden federbockseitigen Stege (6, 6') so gewählt ist, dass sich an deren freies Ende die Flügel (8, 8') des Betätigers (4, 4') in Verlängerung anschließen,
und dass die Länge der beiden federbockseitigen Stege (6, 6') zuzüglich der Länge der Flügel (8, 8') den Zwischenraum zwischen der Bodenseite der Haube (2) und der Oberseite des Federbocks (3) annähernd ausfüllen.

3. Relais mit einem Kontaktsatz, welcher in einer Haube (2) und einem Federbock (3) angeordnet ist, wobei die Kontaktreihen durch einen Isolationsaufbau (1) getrennt sind, welcher aus mindestens einem feststehenden, haubenseitigen Steg (5, 5') und mindestens einem entgegen gesetzt gerichteten, feststehenden, federbockseitigen Steg (6, 6') besteht und ferner mindestens ein beweglicher Betätiger (4, 4') im Zwischenraum zwischen der Haube (2) und dem Federbock (3) angeordnet ist, wobei der Isolationsaufbau (1) aus zwei, zueinander parallelen und zueinander beabstandeten haubenseitigen Stegen (5, 5') und einem federbockseitigen Steg (6) besteht, der zwischen die haubenseitigen Stege (5, 5') eingreift, **dadurch gekennzeichnet, dass** zur Verhinderung einer Verschleppung von Kontaktabbrand in die unterschiedliche Potentiale führenden Kontakte des Relais am Betätiger (4, 4') von der Oberfläche des Betätigers (4, 4') senkrecht abragende Flügel (8, 8') angeformt sind, deren Längserstreckung parallel zur Ebene der haubenseitigen und federbockseitigen Stege (5, 5'; 6, 6') angeordnet ist, und den seitlichen Zwischenraum zwischen den haubenseitigen und federbockseitigen Stege (5, 5'; 6, 6') abdecken und überlappen.

4. Relais mit einem Kontaktsatz nach einem der Ansprüche 1 bis 3, **dadurch gekennzeichnet, dass** der Betätiger (4, 4') auf der Höhe des mindestens einen federbockseitigen Steges (5) oder des mindestens einen haubenseitigen Steges (6) angeordnet ist.

5. Relais mit einem Kontaktsatz nach einem der Ansprüche 1 bis 4, **dadurch gekennzeichnet, dass** der Betätiger (4, 4') auf der Höhe der zwei haubenseitigen Stege (5, 5') oder auf Höhe der zwei federbockseitigen Stege (6, 6') angeordnet ist.

6. Relais mit einem Kontaktsatz nach einem der Ansprüche 1 bis 5, **dadurch gekennzeichnet, dass** der mindestens ein bewegbarer Betätiger (4, 4') außerhalb des Isolationsaufbaus (1) angeordnet ist.

7. Relais nach einem der Ansprüche 1 oder 2, **dadurch gekennzeichnet, dass** sich an die Flügel (8, 8') weitere, in gleicher Richtung erstreckende, parallele Flügel (9, 9') anschließen.

8. Relais nach Anspruch 7, **dadurch gekennzeichnet, dass** die weiteren Flügel (9, 9') die haubenseitigen Stege (5) und/oder die federbockseitigen Stege (6, 6') seitlich abdecken.

## Claims

1. Relay with a set of contacts which is arranged in a cover (2) and a spring bracket (3), wherein the rows of contacts are separated by an isolating structure (1) which includes at least one stationary partition (5, 5') on the cover side and at least one oppositely oriented stationary partition (6, 6') on the spring bracket side, and further at least one movable actuator (4, 4') is arranged in the interspace between the cover (2) and the spring bracket (3), wherein the isolating structure (1) includes two mutually parallel and mutually spaced partitions (5, 5') on the cover side and one partition (6) on the spring bracket side which engages between the partitions (5, 5') on the cover side, **characterised in that** to prevent contact erosion being carried over into the relay contacts carrying different potentials, flanges (8, 8') are formed on the actuator (4, 4') the longitudinal extensions of which are arranged parallel and flush with the plane of two partitions (5, 5') on the cover side, and **in that** the length of the two partitions (5, 5') on the cover side is chosen so that the flanges (8, 8') of the actuator (4, 4') join its free end in extension, and **in that** the length of the two partitions (5, 5') on the cover side plus the length of the flanges (8, 8') of the actuator (4, 4') roughly fill the interspace between the underside of the cover (2) and the upper side of the spring bracket (3).

2. Relay with a set of contacts which is arranged in a cover (2) and a spring bracket (3), wherein the rows of contacts are separated by an isolating structure (1) which includes at least one stationary partition (5, 5') on the cover side and at least one oppositely oriented stationary partition (6, 6') on the spring bracket side, and further at least one movable actuator (4, 4') is arranged in the interspace between the cover (2) and the spring bracket (3), wherein the isolating structure (1) includes two mutually parallel and mutually spaced partitions (6, 6') on the spring bracket side and at least one partition (5) on the cover side which engages between the partitions (6, 6') on the spring bracket side, **characterised in that** to prevent contact erosion being carried over into the relay contacts carrying different potentials, flanges (8, 8') are formed on the actuator (4, 4') which project perpendicularly from the surface of the actuator (4, 4') and the longitudinal extensions of which are arranged parallel and flush with the plane of the partitions (6, 6') on the spring bracket side, and **in that** the length of the two partitions (6, 6') on the spring bracket side is chosen so that the flanges (8, 8') of the actuator (4, 4') join its free end in extension, and **in that** the length of the two partitions (6, 6') on the spring bracket side plus the length of the flanges (8, 8') roughly fill the interspace between the underside of the cover (2) and the upper side of the spring bracket (3).

3. Relay with a set of contacts which is arranged in a cover (2) and a spring bracket (3), wherein the rows of contacts are separated by an isolating structure (1) which includes at least one stationary partition (5, 5') on the cover side and at least one oppositely oriented stationary partition (6, 6') on the spring bracket side, and further at least one movable actuator (4, 4') is arranged in the interspace between the cover (2) and the spring bracket (3), wherein the isolating structure (1) includes two mutually parallel and mutually spaced partitions (5, 5') on the cover side and one partition (6) on the spring bracket side which engages between the partitions (5, 5') on the cover side, **characterised in that** to prevent contact erosion being carried over into the relay contacts carrying different potentials, flanges (8, 8') are formed on the actuator (4, 4') which project perpendicularly from the surface of the actuator (4, 4') and the longitudinal extensions of which are arranged parallel with the plane of the partitions (5, 5'; 6, 6') on the cover side and the spring bracket side, and cover and overlap the lateral interspace between the partitions (5, 5'; 6, 6') on the cover side and the spring bracket side.

4. Relay with a set of contacts according to one of claims 1 to 3, **characterised in that** the actuator (4, 4') is arranged at the height of the at least one partition (6) on the spring bracket side or the at least one partition (5) on the cover side.

5. Relay with a set of contacts according to one of claims 1 to 4, **characterised in that** the actuator (4, 4') is arranged at the height of the two partitions (5, 5') on the cover side or at the height of the two partitions (6, 6') on the spring bracket side.

6. Relay with a set of contacts according to one of claims 1 to 5, **characterised in that** the at least one movable actuator (4, 4') is arranged outside the isolating structure (1).

7. Relay according to one of claims 1 or 2, **characterised in that** the flanges (8, 8') are adjoined by further parallel flanges (9, 9') extending in the same direction.

8. Relay according to claim 7, **characterised in that** the further flanges (9, 9') laterally cover the partitions (5) on the cover side and/or the partitions (6, 6') on the spring bracket side.

## Revendications

1. Relais avec un jeu de contacts, qui est disposé dans un capot (2) et un support de ressort (3), les rangées de contacts étant séparées par une structure d'isolation (1) qui se compose d'au moins une branche fixe côté capot (5 5') et d'au moins une branche fixe côté support de ressort (6, 6') dirigée en sens inverse, et au moins un actionneur mobile (4, 4') étant disposé dans l'espace intermédiaire entre le capot (2) et le support de ressort (3), la structure d'isolation (1) se composant de deux branches côté capot (5, 5') parallèles et espacées, et d'une branche côté support de ressort (6) qui s'avance entre les branches côté capot (5, 5'), **caractérisé en ce que** pour empêcher un entraînement d'usure de contacts dans les contacts du relais qui conduisent des potentiels différents, il est prévu, rapportées sur l'actionneur (4, 4'), des ailettes (8, 8') dont l'extension longitudinale est parallèle et dans le même plan que deux branches côté capot (5, 5'),
et **en ce que** la longueur des deux branches côté capot (5, 5') est choisie de telle sorte que les ailettes (8, 8') de l'actionneur (4, 4') soient raccordées dans le prolongement de l'extrémité libre desdites branches (5, 5'),
et **en ce que** la longueur des deux branches côté capot (5, 5') plus la longueur des ailettes (8, 8') de l'actionneur (4, 4') remplissent approximativement l'espace intermédiaire entre le côté du fond du capot (2) et le côté supérieur du support de ressort (3).

2. Relais avec un jeu de contacts, qui est disposé dans un capot (2) et un support de ressort (3), les rangées de contacts étant séparées par une structure d'isolation (1) qui se compose d'au moins une branche fixe côté capot (5 5') et d'au moins une branche fixe côté support de ressort (6, 6') dirigée en sens inverse, et au moins un actionneur mobile (4, 4') étant disposé dans l'espace intermédiaire entre le capot (2) et le support de ressort (3), la structure d'isolation (1) se composant de deux branches côté support de ressort (6, 6') parallèles et espacées, et d'au moins une branche côté capot (5) qui s'avance entre les branches support de ressort (6, 6'), **caractérisé en ce que** pour empêcher un entraînement d'usure de contacts dans les contacts du relais qui conduisent des potentiels différents, il est prévu, rapportées sur l'actionneur (4, 4'), des ailettes (8, 8') qui dépassent, perpendiculairement, de la surface dudit actionneur (4, 4') et dont l'extension longitudinale est parallèle et dans le même plan que les branches côté support de ressort (6, 6'),
et **en ce que** la longueur des deux branches côté support de ressort (6, 6') est choisie de telle sorte que les ailettes (8, 8') de l'actionneur (4, 4') soient raccordées dans le prolongement de l'extrémité libre desdites branches (6, 6'),
et **en ce que** la longueur des deux branches côté support de ressort (6, 6') plus la longueur des ailettes (8, 8') remplissent approximativement l'espace intermédiaire entre le côté du fond du capot (2) et le côté supérieur du support de ressort (3).

3. Relais avec un jeu de contacts, qui est disposé dans un capot (2) et un support de ressort (3), les rangées de contacts étant séparées par une structure d'isolation (1) qui se compose d'au moins une branche fixe côté capot (5 5') et d'au moins une branche fixe côté support de ressort (6, 6') dirigée en sens inverse, et au moins un actionneur mobile (4, 4') étant par ailleurs disposé dans l'espace intermédiaire entre le capot (2) et le support de ressort (3), la structure d'isolation (1) se composant de deux branches côté capot (5, 5') parallèles et espacées, et d'une branche côté support de ressort (6) qui s'avance entre les branches côté capot (5, 5'), **caractérisé en ce que** pour empêcher un entraînement d'usure de contacts dans les contacts du relais qui conduisent des potentiels différents, il est prévu, rapportées sur l'actionneur (4, 4'), des ailettes (8, 8') qui dépassent, perpendiculairement, de la surface de l'actionneur (4, 4'), dont l'extension longitudinale est parallèle au plan des branches côté capot et côté support de ressort (5, 5' ; 6, 6'), et qui recouvrent et empiètent sur l'espace intermédiaire latéral entre lesdites branches côté capot et côté support de ressort (5, 5' ; 6, 6').

4. Relais avec un jeu de contacts selon l'une des revendications 1 à 3, **caractérisé en ce que** l'actionneur (4, 4) est disposé à la hauteur de la ou des branches côté support de ressort (5) ou de la ou des branches côté capot (6).

5. Relais avec un jeu de contacts selon l'une des revendications 1 à 4, **caractérisé en ce que** l'actionneur (4, 4') est disposé à la hauteur des deux branches côté support de capot (5, 5') ou à la hauteur des deux branches côté support de ressort (6, 6')

6. Relais avec un jeu de contacts selon l'une des revendications 1 à 5, **caractérisé en ce que** le ou les actionneurs mobiles (4, 4') sont disposés en dehors de la structure d'isolation (1).

7. Relais avec un jeu de contacts selon l'une des revendications 1 ou 2, **caractérisé en ce que** d'autres ailettes (9, 9') parallèles qui s'étendent dans le même sens se raccordent aux ailettes (8, 8').

8. Relais avec un jeu de contacts selon la revendication 7, **caractérisé en ce que** les autres ailettes (9, 9') recouvrent latéralement les ailettes côté capot (5) et/ou les ailettes côté support de ressort (6, 6').
